# FASCICULE DE BREVET EUROPEEN

(11) **EP 1 590 544 B1**
(45) Date de publication et mention de la délivrance du brevet: **03.02.2016**
(21) Numéro de dépôt: 04708372.0
(22) Date de dépôt: 05.02.2004
(51) Int. Cl.: E04H 4/12

(54) **DISPOSITIF DE RACCORDEMENT DE TUYAUTERIES**
VERBINDUNGSVORRICHTUNG FÜR ROHRLEITUNGEN
PIPE-CONNECTING DEVICE

(30) Priorité: 06.02.2003 FR 0301568
(43) Date de publication de la demande: 02.11.2005
(73) Titulaire: PISCINES DESJOYAUX SA, 42480 La Fouillouse (FR)
(72) Inventeur: DESJOYAUX, Jean-Louis, La Bertrandière, F-42580 L'Etrat (FR); DESJOYAUX, Pierre-Louis, F-42480 La Fouillouse (FR); JANDROS, Catherine, F-42580 L'Etrat (FR)
(74) Mandataire: Fidal Innovation
(86) Numéro de dépôt international: PCT/FR2004/000267
(87) Numéro de publication internationale: WO 2004/072412

(56) Documents cités:
- DE-A1- 3 521 362
- DE-U- 8 700 090
- FR-A- 2 831 581
- US-A- 4 645 593

## Description

L'invention se rattache au secteur technique des ensembles de filtration pour bassin de piscine.

Plus particulièrement, l'invention concerne un dispositif de raccordement de tuyauteries entre deux compartiments d'un groupe de filtration de l'eau d'un bassin de piscine. Ces blocs comprennent, d'une manière connue, un compartiment dit « de filtration » et un compartiment dit « de pompage ». Le compartiment de filtration est destiné à être immergé dans l'eau de bassin de piscine. Ce compartiment reçoit un ou des moyens de filtration de tout type connu et approprié. Le compartiment de pompage est situé à l'extérieur du bassin de la piscine, généralement d'une manière enterrée, et présente une ou des pompes aptes à assurer l'aspiration de l'eau et son refoulement, comme indiqué dans la suite de la description. Les compartiments de pompage et de filtration sont reliés par une partie commune, généralement disposée en chevauchement, des parois du bassin de la piscine, quelle que soit sa forme de réalisation. A ce niveau, l'ensemble du bloc de filtration à la forme, très sensiblement, d'un cavalier en U renversé. Des exemples de ce type de bloc de filtration ressortent de l'enseignement des brevets FR 97.01642, FR 98.03790, FR 99.12856.

Pour l'essentiel, le moyen de filtration, quelle que soit sa forme de réalisation, est relié, par des éléments de tuyauterie, à la ou aux pompes installée(s) dans le compartiment de pompage. Plus particulièrement, ces éléments de tuyauterie sont reliés à la prise d'aspiration de la pompe. D'autres éléments de tuyauterie sont reliés à la prise de refoulement de la pompe pour refouler l'eau filtrée dans le bassin de la piscine au moyen par exemple de buses situées sur une partie du compartiment de filtration.

Bien évidemment, les ensembles de tuyauteries d'aspiration et de refoulement sont exécutés à partir de plusieurs éléments raccordés par des coudes ou autres, pour assurer la liaison entre le compartiment de filtration et le compartiment d'aspiration. Pour des raisons de facilité de montage et de diminution des coûts, ces éléments de tuyauterie sont de section ronde et sont avantageusement en PVC, conformément aux éléments standards du type existant couramment dans le commerce. Notamment, l'utilisation de ce type d'éléments de tuyauteries de section ronde, permet de diminuer les coûts et permet de réaliser différents types de raccordement.

Compte tenu de la nécessité de réaliser un circuit de circulation de l'eau entre le compartiment de filtration et le compartiment de pompage, les tuyauteries d'aspiration et de refoulement sont également présentes au niveau de la partie commune de raccordement entre les deux compartiments. Généralement, à ce niveau, les tuyauteries d'aspiration et de refoulement sont disposées côte à côte, dans un plan horizontal.

Il en résulte que ces tuyauteries, de section ronde, représentent une certaine hauteur, de sorte que la partie commune de raccordement apparaît en surélévation du rebord du bassin de la piscine. Il en est bien évidemment de même des compartiments de filtration et de pompage.

Autrement dit, l'ensemble du bloc de filtration, selon l'état antérieur de la technique, doit déborder d'une hauteur suffisante pour permettre le passage des tuyauteries d'aspiration et de refoulement. Cette hauteur de surélévation n'est pas toujours très esthétique et peut nuire à l'intégration de l'ensemble du bloc de filtration, au niveau des margelles et des plages entourant l'ensemble du bassin.

L'invention s'est fixée pour but de remédier à ces inconvénients, de manière simple, sûre, efficace et rationnelle.

Le problème que se propose de résoudre l'invention est de diminuer au maximum la hauteur de la partie de raccordement entre les compartiments de filtration et de pompage, de sorte que l'ensemble du groupe ou bloc de filtration, n'apparaisse pratiquement pas en débordement des plages par exemple, tout en ayant pour objectif de ne pas augmenter les coûts de production, c'est-à-dire en gardant toujours la possibilité d'utiliser, pour l'essentiel, de la réalisation des circuits d'aspiration et de refoulement des éléments de tuyauteries de section ronde du type de ceux couramment utilisés dans le commerce.

Ce problème est particulièrement posé pour un dispositif de raccordement de tuyauteries entre deux compartiments d'un groupe de filtration de l'eau d'un bassin de piscine, tel que défini dans le document FR 2 799 485. Ce groupe comporte un compartiment immergé dans l'eau et équipé d'au moins un moyen de filtration et un compartiment situé à l'extérieur du bassin et équipé d'au moins une pompe d'aspiration et de refoulement. Lesdits compartiments sont reliés par une partie commune disposée en chevauchement des parois du bassin. Le ou les moyens de filtration et la ou les pompes sont reliés en combinaison avec les éléments de tuyauteries d'aspiration et de refoulement, qui présentent une partie située du côté du compartiment de filtration et une partie située du côté du compartiment de pompage. Ledit dispositif de raccordement comprend deux canalisations séparées disposées, à l'état monté, entre les deux compartiments au niveau de la partie commune de liaison et entre les parties de canalisation d'aspiration et de refoulement, et comprend quatre embouts et quatre manchons de section ronde. Chaque canalisation présente à chacune de ses extrémités un manchon de raccordement étanche avec un desdits embouts, lesdits embouts étant directement solidaires desdits manchons de section ronde qui sont aptes à être raccordés par emmanchement étanche, avec les tuyauteries d'aspiration et de refoulement, positionnées dans les compartiments de filtration et de pompage.

Pour résoudre le problème posé de diminuer la hauteur de la partie commune de liaison entre les compartiments de filtration et de pompage, il a été conçu un dispositif de raccordement des tuyauteries conforme aux caractéristiques de la revendication 1.

Pour résoudre le problème posé de faciliter le montage et le raccordement de l'ensemble des tuyauteries d'aspiration et de refoulement, tout en ayant pour objectif de ne pas augmenter les coûts, le module constitue un élément indépendant rapporté et fixé, d'une manière étanche, sur la partie commune de raccordement, entre les deux compartiments.

Avantageusement, le module présente un profil en section apte à coopérer avec un profil complémentaire faisant office de berceau d'appui formé dans l'épaisseur de la partie commune de raccordement.

Sous une forme particulière de réalisation particulière de l'ensemble du bloc de filtration, le module et les deux compartiments sont réunis par un cadre commun de liaison recevant des couvercles d'obturation de chacun desdits compartiments.

L'invention est exposée ci-après plus en détail à l'aide des figures des dessins annexés dans lesquels :
- la figure 1 est une vue en perspective de l'ensemble des éléments du dispositif de raccordement ;
- la figure 2 est une vue en coupe transversale considérée selon la ligne 2-2 de la figure 1 ;
- la figure 3 est une vue en coupe considérée selon la ligne 3-3 de la figure 1, après raccordement des parties de tuyauteries correspondantes ;
- la figure 4 est une vue en coupe longitudinale d'un exemple de réalisation d'un bloc compact de filtration équipé du dispositif;
- la figure 5 est une vue en coupe transversale considérée selon la ligne 5-5 de la figure 4 ;
- la figure 6 est une vue en perspective à caractère schématique d'un exemple d'application du dispositif de raccordement à un bloc compact de filtration ;

On rappelle, d'une manière parfaitement connue pour un homme du métier, que ce type de bloc ou groupe de filtration comprend, pour l'essentiel, un compartiment (A) immergé dans l'eau, connu sous le nom de « compartiment de filtration » et un compartiment (B), situé à l'extérieur du bassin de la piscine, généralement connu sous le nom de « compartiment de pompage ». Les deux compartiments (A) et (B) sont réunis par une partie commune de raccordement (C) pour constituer un ensemble unitaire. Le compartiment de pompage (B) est généralement destiné à être enterré dans le sol.

Le compartiment de filtration (A) comprend, d'une manière parfaitement connue, un ou des moyens de filtration (F) susceptible(s) de présenter différentes formes de réalisation. Le compartiment de pompage (B) reçoit une ou des pompes (P) apte(s) à permettre l'aspiration de l'eau en provenance du bassin de la piscine, après l'avoir soumise à l'action du ou des filtres (F), et à refouler l'eau ainsi filtrée dans le bassin de la piscine, au moyen, par exemple, d'une buse de refoulement (R).

Le circuit d'aspiration et de refoulement de l'eau du bassin de la piscine, en combinaison avec les moyens de filtration (F) et de pompage (P), s'effectue au moyen essentiellement d'une tuyauterie d'aspiration (1), reliée à la prise d'aspiration de la pompe (P) et d'une tuyauterie de refoulement (2) reliée à la prise de refoulement de ladite pompe (P). Les tuyauteries (1) et (2) sont, dans leur ensemble, réalisées à partir d'éléments de section ronde, du type de ceux couramment vendus dans le commerce et dont le diamètre est déterminé en fonction du débit.

Selon l'invention, le problème que se propose de résoudre l'invention, comme indiqué, est de diminuer, au maximum, la hauteur de la partie commune de raccordement (C) entre les compartiments (A) et (B), en soulignant que, généralement, cette partie commune de raccordement (C) présente directement ou d'une manière rapportée, des agencements (3) aptes à séparer, d'une manière étanche, les deux compartiments (A) et (B), notamment pour éviter tout risque de débordement de l'eau, remplissant le compartiment de filtration, dans le compartiment de pompage. De tels agencements sont parfaitement connus pour un homme du métier, comme il ressors par exemple de l'enseignement des brevets précités.

Compte tenu de cette configuration, il apparaît donc que les tuyauteries d'aspiration (1) et de refoulement (2) sont réalisées sous forme de deux parties ou ensembles (1a, 1b) et (2a, 2b). La partie (1a) de la tuyauterie d'aspiration, est située du côté du compartiment de filtration, tandis que la partie (1b) est située du côté du compartiment de pompage. De la même façon, la partie (2a) de la tuyauterie de refoulement est située du côté du compartiment de filtration, tandis que la partie (2b) est située du côté du compartiment de pompage.

Il convient donc d'assurer l'accouplement des deux parties (1a) et (1b), d'une part, et (2a) et (2b), d'autre part, au niveau des agencements (3), et cela dans un minimum de hauteur, comme indiqué.

Selon l'invention, le dispositif de raccordement des parties des canalisations d'aspiration (1a, 1b) et de refoulement (2a, 2b) présente des agencements d'accouplement d'épaisseur inférieure au diamètre des différents éléments des tuyauteries (1) et (2).

Le dispositif de raccordement de l'invention, désigné dans son ensemble par (4), comprend un module de section transversale méplate, de faible épaisseur (e) inférieure au diamètre (d) des éléments constitutifs des tuyauteries (1) et (2). Ce module est creux et délimite, en section, au moins une, mais de préférence deux canalisations internes et séparées (4a) et (4b). Les canalisations (4a) et (4b) présentent de part et d'autre du corps du module (4) des agencements (4c) et (4d) de raccordement étanche avec des embouts de section méplate (5). Les embouts (5) sont rendus solidaires, d'une manière étanche, par tout moyen connu et approprié, des parties (1a) et (1b) de la tuyauterie d'aspiration et des parties (2a) et (2b) de la tuyauterie de refoulement.

Les agencements (4c) et (4d) du module (4) sont constitués par des manchons de section méplate, notamment rectangulaire, en communication avec tes canalisations (4a) et (4b), et aptes à permettre l'emmanchement des embouts (5) des section complémentaire.

Avantageusement et selon l'invention, les embouts de section méplate (5), sont rendus solidaires directement ou d'une manière rapportée, de manchons de section ronde (5a) aptes à être raccordés, par emmanchement étanche, avec les parties correspondantes des tuyauteries (1a, 1b) et (2a, 2b) (figure 1).

Le module (4) constitue un élément indépendant rapporté et fixé, d'une manière étanche, au niveau de la partie commune de raccordement (C) entre les deux compartiments (A) et (B). Plus particulièrement, le module (4) présente un profil en section apte à coopérer avec un profil complémentaire (3a) faisant office de berceau d'appui formé dans l'épaisseur d'une cloison de séparation étanche (3). Par exemple, cette fixation s'effectue au moyen de vis (6) en combinaison avec un joint d'étanchéité (7) monté dans le fond du berceau d'appui (3a).

A noter que, dans une forme particulière de réalisation du groupe de filtration, le module (4) et les deux compartiments (A) et (B) sont réunis par un cadre commun de liaison, non représenté, recevant des couvercles d'obturation de chacun desdits compartiments.

Compte tenu de la faible hauteur du module de raccordement (4) et des embouts correspondants (5), il est possible de limiter au maximum la hauteur de la partie commune de liaison (C), de sorte que l'ensemble du groupe de filtration, après l'avoir installé en chevauchement et en appui sur le rebord correspondant du bassin de piscine, déborde d'une hauteur réduite et, à tout le moins, inférieure à celle généralement admise dans le cadre d'une utilisation de tuyauterie de section ronde au niveau de la partie commune de liaison.

Bien évidemment, les manchons de raccordement (4c) et les embouts correspondants (5) sont convenablement dimensionnés en fonction du débit souhaité. A titre indicatif, si l'on utilise des éléments de tuyauterie d'un diamètre de 75 mm, les manchons de raccordement (4c) et (4d) et les embouts (5) peuvent avoir une épaisseur de sensiblement 25 mm en observant que cette épaisseur peut encore être diminuée sous réserve d'augmenter la largeur pour obtenir une section équivalente compte tenu du débit.

Les avantages ressortent bien de la description.

## Revendications

1. Dispositif de raccordement de tuyauteries (1,2) entre deux compartiments (A,B) d'un groupe de filtration de l'eau d'un bassin de piscine comportant un compartiment (A) immergé dans l'eau et équipé d'au moins un moyen de filtration (F) et un compartiment (B) situé à l'extérieur du bassin et équipé d'au moins une pompe d'aspiration et de refoulement (P), lesdits compartiments (A,B) étant reliés par une partie commune (C) disposée en chevauchement des parois du bassin, le ou les moyens de filtration (F) et la ou les pompes (P) étant reliés en combinaison avec les éléments de tuyauteries d'aspiration (1) et de refoulement (2), qui présentent une partie (1a,2a) située du côté du compartiment de filtration (A) et une partie (1b,2b) située du côté du compartiment de pompage (B), ledit dispositif comprenant un module (4) de raccordement situé, à l'état monté, entre les deux compartiments (A,B) au niveau de la partie commune de liaison (C) et entre les parties de canalisation d'aspiration (1a,1b) et de refoulement (2a,2b), ledit dispositif comprenant de plus quatre embouts (5) de section méplate et quatre manchons (5a) de section ronde, ledit module (4) de raccordement ayant une section transversale méplate et délimitant, en section, deux canalisations internes séparées (4a,4b), chaque canalisation (4a,4b) présentant à chacune de ses extrémités un manchon (4c,4d) de raccordement étanche avec un desdits embouts (5) de section méplate, lesdits manchons (4c,4d) ayant une section méplate, chacun desdits embouts (5) étant solidaire, directement ou d'une manière rapportée, d'un desdits manchons de section ronde (5a), lesdits manchons de section ronde (5a) étant aptes à être raccordés par emmanchement étanche, avec les tuyauteries d'aspiration et de refoulement (1,2) positionnées dans les compartiments de filtration (A) et de pompage (B), et ledit module (4) de raccordement ayant une épaisseur inférieure au diamètre de raccordement aux différents éléments de tuyauterie (1,2) desdits manchons de section ronde (5a).

2. Dispositif selon la revendication 1, **caractérisé en ce que** le module (4) constitue un élément indépendant rapporté et fixé, d'une manière étanche, sur la partie commune de raccordement, entre les deux compartiments.

3. Dispositif selon la revendication 2, **caractérisé en ce que** le module (4) présente un profil en section apte à coopérer avec un profil complémentaire (3a) faisant office de berceau d'appui formé dans l'épaisseur d'une plaque de séparation (3) que présente la partie commune de raccordement.

4. Dispositif selon la revendication 1, **caractérisé en ce que** le module (4) et les deux compartiments sont réunis par un cadre commun de liaison recevant des couvercles d'obturation de chacun desdits compartiments.

## Patentansprüche

1. Rohrleitungsanschlussvorrichtung (1, 2) zwischen zwei Fächern (A, B) einer Filtergruppe des Wassers eines Schwimmbadbeckens, umfassend ein in das Wasser eingetauchtes und mit wenigstens einem Filtermittel (F) ausgerüstetes Fach und ein sich an der Außenseite des Beckens befindendes und mit wenigstens einer Saug- und Druckpumpe (P) ausgerüstetes Fach (B), wobei die genannten Fächer (A B) durch einen gemeinsamen Teil (C) verbunden sind, der in Überlappung der Wände des Beckens angeordnet ist, wobei das oder die Filtermittel (F) und die Pumpe(n) (P) in Kombination mit den Ansaug-(1) und Verdrängungsrohrleitungselementen (2) verbunden ist (sind), die einen sich an der Seite des Filterfachs (A) befindenden Teil (1a, 2a) und einen sich an der Seite des Pumpenfachs (B) befindenden Teil (1b, 2b) darstellen, wobei die genannte Vorrichtung ein Anschlussmodul (4) umfasst, das sich im montierten Zustand zwischen den zwei Fächern (A, B) am gemeinsamen Verbindungsteil (C) und zwischen den Ansaug- (1a, 1b) und Verdrängungskanalisationsteilen (2a, 2b) befindet, wobei die genannte Vorrichtung darüber hinaus vier Anschlusstücke (5) mit abgeflachtem Querschnitt und vier Stutzen (5a) mit rundem Querschnitt umfasst, wobei das genannte Anschlussmodul (4) einen abgeflachten und im Querschnitt zwei interne getrennte Kanalisationen (4a, 4b) begrenzenden Querschnitt hat, wobei jede Kanalisation (4a, 4b) an jedem ihrer Enden einen mit einem der genannten Anschlussstücke (5) mit abgeflachtem Querschnitt abgedichteten Anschlussstutzen (4c, 4d) aufweist, wobei die genannten Stutzen (4c, 4d) einen abgeflachten Querschnitt haben, wobei jedes der genannten Anschlussstücke (5) direkt oder versetzt mit einem der genannten Stutzen mit rundem Querschnitt (5a) fest verbunden ist, wobei die genannten Stutzen mit rundem Querschnitt (5a) geeignet sind, per abgedichteter Einpassung angeschlossen zu werden, wobei die Ansaug- und Verdrängungsrohrleitungen (1, 2) in den Filter- (A) und Pumpenfächern (B) positioniert sind und das genannte Anschlussmodul (4) eine kleinere Dicke hat als der Anschlussdurchmesser der unterschiedlichen Rohrleitungselemente (1, 2) der genannten Stutzen mit rundem Querschnitt (5a).

2. Vorrichtung gemäß Anspruch 1, **dadurch gekennzeichnet, dass** das Modul ein unabhängiges, versetztes und abgedichtet an dem gemeinsamen Anschlussteil zwischen den zwei Fächern befestigtes Element darstellt.

3. Vorrichtung gemäß Anspruch 2, **dadurch gekennzeichnet, dass** das Modul (4) ein Profil mit einem Querschnitt aufweist, der geeignet ist, mit einem komplementären Profil (3a) zusammenzuwirken, das als Stützträger wirkt, der in der Dicke einer Trennplatte (3) geformt ist, die den gemeinsamen Anschlussteil aufweist.

4. Vorrichtung gemäß Anspruch 1, **dadurch gekennzeichnet, dass** das Modul (4) und die zwei Fächer durch einen gemeinsamen Verbindungsrahmen vereint sind, der Abdichtdeckel jedes der genannten Fächer aufnimmt.

## Claims

1. A device for connecting pipes (1, 2) between two compartments (A, B) of a unit for the filtration of water in a swimming pool comprising a compartment (A) immersed in water and equipped with at least one filtration means (F) and a compartment (B) positioned outside the pool and equipped with at least one suction and discharge pump (P), with said compartments (A, B) being connected by a common part (C) overlapping the pool walls, with the at least one filtration means (F) and the pump(s) (P) being connected together with the suction (1) and discharge (2) pipe elements, a part (1a, 2a) of which is positioned on the filtration compartment (A) side and another part (lb, 2b) of which is positioned on the pumping compartment (B) side, with said device comprising a connection module (4) positioned, when mounted, between the two compartments (A, B) at the common connection part (C) and between the suction (1a, 1b) and discharge (2a, 2b) pipe parts, with said device further comprising four tips (5) having a flat section and four sleeves (5a) having a round section, with said connecting module (4) having a flat cross-section and defining, in section, two separate internal ducts (4a, 4b), with each duct (4a, 4b) having each of its ends provided with a sealed connection sleeve (4c, 4d) with one of said flat section tips (5), with said sleeves (4c, 4d) having a flat section, with each said tip (5) being, either directly or through an added fixture, integral with one of said sleeves (5a) having a round section, with said sleeves (5a) having a round section being adapted to be connected through a sealed fit with the suction and discharge pipes (1, 2) positioned in the filtration (A) and pumping (B) compartments, and with said connection module (4) having a thickness smaller than the diameter for the connection with the various pipe elements (1, 2) of said sleeves (5a) having a round section.

2. A device according to claim 1, **characterized in that** the module (4) is a separate element added and fixed, in a sealed manner, onto the common connection part, between the two compartments.

3. A device according to claim 2, **characterized in that** the module (4) has a sectional profile adapted to cooperate with a matching profile (3a) used as a support cradle formed in the thickness of a spacing plate (3) provided on the common connection part (C).

4. A device according to claim 1, **characterized in that** the module (4) and the two compartments are joined by a common connecting frame accommodating covers closing each of said compartments.
